# FASCICULE DE BREVET EUROPEEN

(11) **EP 1 712 670 B1**
(45) Date de publication et mention de la délivrance du brevet: **07.09.2016**
(21) Numéro de dépôt: 06112295.8
(22) Date de dépôt: 06.04.2006
(51) Int. Cl.: D06F 33/00, D06F 33/02, D06F 35/00

(54) **Procédé d'optimisation du cycle de fonctionnement d'une machine à laver et machine à laver utilisant ledit procédé**
Optimierungsverfahren für einen Zyklus einer Waschmaschine und Waschmaschine hierfür
Optimizing process for a cycle of a washing machine and a washing machine therefor

(30) Priorité: 11.04.2005 FR 0503655
(43) Date de publication de la demande: 18.10.2006
(73) Titulaire: Groupe Brandt, 92500 Rueil-Malmaison (FR)
(72) Inventeur: Ulmer, Caroline, 69530 Brignais (FR)

(56) Documents cités:
- GB-A- 357 405
- US-A1- 2003 089 139
- US-A1- 2004 139 557

## Description

La présente invention concerne d'une part un procédé de lavage du linge dans une machine à laver de manière à conserver les propriétés élastiques et la forme initiale des vêtements, et d'autre part, une machine adaptée à mettre en oeuvre le procédé de lavage conforme à l'invention.

De manière générale, l'invention concerne les machines à laver le linge, et plus particulièrement les machines à usage domestique.

Actuellement, les programmes disponibles sur les machines à laver le linge actuelles et utilisés pour des textiles composés de matières stretch ne sont pas adaptés pour respecter les propriétés élastiques des matériaux employés pour ce type de vêtements ou encore lesdits programmes ne permettent pas d'obtenir une performance de lavage conforme. Les matières stretch employées pour la confection de vêtements sont notamment composées de fils d'élasthanne. L'utilisateur n'a pas la possibilité de laver ces vêtements ayant ces propriétés élastiques avec d'autres programmes de lavage. Ces programmes de lavage peuvent être appelés cycle « synthétique » et cycle « délicat ».

Les programmes de lavage dits « synthétique » ne respectent pas l'élasticité des matériaux de ce type de vêtements. Ceci est lié à l'action mécanique appliquée en lavage. Cette action mécanique correspond à un profil d'essorage intermédiaire et un profil d'essorage final contraignants pour les fibres des vêtements. Le profil d'essorage intermédiaire est contraignant pour deux raisons principales :
- la vitesse d'essorage suit une rampe forte, par exemple la vitesse évolue de 0 et 800 tr/min sur une période de 15 secondes,
- ensuite, le profil d'essorage comprend un palier où la vitesse d'essorage est maintenue à un seuil élevé de l'ordre de 800 tr/min.

Le profil d'essorage final est contraignant à cause de la vitesse maximum de rotation du tambour avoisinant 1000 tours par minute.

En outre, le linge est soumis à une action mécanique forte tout au long du cycle de lavage. Le tambour contenant le linge est en rotation fréquemment pour assurer une performance de lavage correcte. Cette conclusion est liée au fort rapport du temps de rotation du tambour sur le temps total du cycle de lavage du programme synthétique. Ce rapport sera appelé taux de marche dans la suite du document présent. Pour illustrer ce constat, la Demanderesse a mesuré le taux de marche du programme synthétique dont la valeur est de l'ordre de 75% sur une machine à laver le linge traditionnelle.

Les programmes de lavage dits « délicat » permettent de conserver les propriétés élastiques des matériaux utilisés pour les textiles composés de stretch. En revanche, lesdits programmes ne permettent pas d'obtenir une performance de lavage conforme. Les essais menés par la Demanderesse ont pu mettre en évidence une dégradation de la performance de lavage d'au moins 9% du programme délicat par rapport au programme synthétique suivant la norme EN 60456. Cette conclusion est liée au faible rapport du temps de rotation du tambour sur le temps total du cycle de lavage du programme délicat. Pour illustrer ce constat, la Demanderesse a mesuré le taux de marche du programme délicat dont la valeur est de 67%. En outre, la durée du programme délicat est plus courte que celle du programme synthétique. Pour illustrer ce constat, la Demanderesse a mesuré la durée moyenne d'un programme délicat et d'un programme synthétique. Le résultat de cette analyse nous apprend que la durée d'un cycle de lavage pour un programme délicat est de 40 minutes et pour un programme synthétique de 82 minutes.

On connaît également le document US2003/089139557 A1. Ce document décrit un procédé de rinçage d'une charge de linge dans une machine à laver comportant un tambour perforé pouvant tourner autour d'un axe et capable de recevoir la charge de lavage, et comportant une entrée d'eau capable d'introduire de l'eau vers l'intérieur du tambour rotatif.

Le procédé du document US2003/089139557 A1 comprend les étapes suivantes : rotation du tambour à une première vitesse de rotation suffisante pour retenir la charge de lavage dans un état stationnaire par rapport au tambour ; introduction de l'eau de rinçage dans l'intérieur du tambour à travers l'entrée ; le volume de l'eau de rinçage introduite lors de l'étape d'introduction de l'eau de rinçage est inférieure au volume requis pour saturer la charge de lavage, de sorte que pratiquement l'ensemble de l'eau de rinçage es absorbé dans la charge de lavage ; l'étape d'introduction de l'eau de rinçage est suivie d'une étape d'accroissement de la vitesse de rotation du tambour à une deuxième vitesse suffisante pour faire sortir par essorage une proportion notable de l'eau de rinçage de la charge de lavage.

Cependant, ce procédé de rinçage présente l'inconvénient de ne pas être adapté pour respecter les propriétés élastiques des textiles composés de matières stretch.

On connaît également le document US2004/139557 A1. Ce document décrit un procédé de contrôle de l'entraînement d'un tambour d'un lave-linge empêchant des vibrations et du bruit du tambour, en réduisant l'usage de l'eau de lavage et le temps de rinçage.

Cependant, ce procédé de contrôle de l'entraînement d'un tambour présente l'inconvénient de ne pas être adapté pour respecter les propriétés élastiques des textiles composés de matières stretch.

Les procédés actuels de programmation du cycle de lavage sont basés sur le lavage de matériaux traditionnels de type coton, polyester et laine par exemple. Ces matériaux traditionnels sont tels que le coton, la laine ou le synthétique utilisant des programmes appelés synthétiques ou délicats, mais pour résoudre le problème précité ces programmes de lavage ne sont pas adaptés car les matériaux des nouveaux vêtements contiennent des fibres élastiques.

C'est pourquoi l'invention propose de mettre en oeuvre un procédé de lavage en optimisant les paramètres de température, de quantité d'eau, de taux de marche, des vitesses de rotation du tambour, des accélérations du tambour pour obtenir un produit à laver conforme aux attentes de l'utilisateur.

L'intérêt d'adapter les paramètres du programme de lavage en fonction du type de linge chargé dans le tambour de la machine à laver le linge permet d'optimiser les consommations énergétiques en eau et en électricité.

Plus précisément, l'invention a pour objet un procédé de lavage du linge dans une machine à laver le linge comprenant une cuve remplie en liquide à partir d'une prise d'arrivée en eau, un tambour rotatif de chargement du linge, des moyens de commande d'un programme de lavage du linge.

Ce procédé comprend les étapes suivantes exécutées en continu et dans l'ordre mentionné :
- une phase de lavage ayant une température de lavage inférieure ou égale à un seuil Tₘₐₓ de 40°C, une vitesse de rotation du tambour inférieure à un seuil V₁ de 50 tours par minute et un niveau d'eau Ne où les pièces de linge étant immergées dans le bain lessiviel ;
- où le niveau Ne dans le tambour s'étend dans une plage entre 80 et 120mm ;
- au moins une phase d'essorage intermédiaire comportant une montée en vitesse de rotation du tambour suivant une rampe progressive et la vitesse de rotation est inférieure à un seuil V₂ de 600 tours par minute ;
- au moins une phase de rinçage ;
- au moins une phase d'essorage intermédiaire comportant une montée en vitesse de rotation du tambour suivant une rampe progressive et la vitesse de rotation est inférieure à un seuil V₂ de 600 tours par minute ; et
- une phase d'essorage final ayant une vitesse de rotation du tambour inférieure à un seuil V₃ de 800 tours par minute.

Compte tenu des caractéristiques ci-dessus, le procédé selon l'invention permet de laver du linge composé de matières stretch suivant des paramètres associés à ladite phase de lavage du cycle et d'essorer le linge suivant un profil d'essorage et une vitesse de rotation du tambour limitée.

Le programme de lavage comprenant cette succession d'étapes permet d'améliorer la performance de lavage, et ainsi de conserver les propriétés élastiques. Cette succession d'étapes permet de maintenir la forme initiale des vêtements.

Selon une variante de l'invention, une étape supplémentaire de refroidissement du bain de lavage est placée à la fin de la phase de lavage.

Cette étape de refroidissement du bain de lavage à la fin de la phase de lavage permet de refroidir doucement les fibres de textile pour éviter une forte déformation au cours de l'essorage suivant ladite phase de lavage. Elle permet également d'éviter un choc thermique pour les fibres du textile lors du remplissage de la cuve de la phase de rinçage.

La vitesse V₂ de rotation du tambour est inférieure à 600 tours par minute lors de la phase d'essorage intermédiaire.

Cette étape d'essorage intermédiaire permet d'assurer une bonne extraction de l'eau contenue dans les fibres du textile tout en les protégeant.

La vitesse V₃ de rotation du tambour est inférieure à 800 tours par minute lors de la phase d'essorage final.

Cette étape d'essorage final permet d'éviter la déformation des fibres élastiques en limitant la vitesse V₃ de rotation du tambour à 800 tours par minute.

La température maximum Tₘₐₓ est de 40°C lors de la phase de lavage.

La température lors de la phase de lavage est limitée pour éviter une dégradation de la fibre élastique sensible à la température.

La présente invention vise également selon un second aspect à fournir une machine à laver équipée d'une cuve remplie en liquide à partir d'une prise d'arrivée en eau, d'un tambour rotatif de chargement du linge et de moyens de commande d'un programme de lavage du linge mettant en oeuvre le procédé de lavage.

L'invention sera mieux comprise et d'autres avantages apparaîtront plus clairement à la lecture de la description qui va suivre donnée à titre non limitatif, faite en référence aux figures annexées, sur lesquelles :
- la figure 1 représente une vue schématique et partielle d'un lave-linge ;
- la figure 2 illustre un profil d'essorage intermédiaire d'un lave-linge conforme à un mode de réalisation de l'invention.

L'invention va être décrite dans le cadre d'un lave-linge 1 à chargement par le dessus, mais peut tout aussi bien être appliquée dans le cas d'un lave-linge 1 à chargement frontal où le même type de problème est rencontré.

De manière générale un appareil électroménager 1 tel qu'un lave-linge, schématisé en figure 1, comprend une carrosserie 2, une cuve 3 remplie en liquide à partir d'une prise d'arrivée en eau, dans laquelle est montée un tambour 4 rotatif de chargement du linge, des moyens de commande d'un programme de lavage du linge 5 et un dispositif de régulation de niveau d'eau (non représenté). Ce dispositif de régulation d'eau peut être, de manière connue, constitué d'un pressostat à air dont la chambre de compression, en cloche, est disposée dans la cuve 3 de l'appareil électroménager 1. La membrane du pressostat qui se déplace sous l'effet des variations de pression relative à délicat et synthétique pour la même dite phase de lavage est de 11litres. Cette augmentation du niveau d'eau Ne permet d'assurer au linge un mouvement amorti dans le tambour 4 et d'éviter que les pièces de linge ne frottent directement entre elles et contre le tambour 4. En outre, l'effet d'abrasion entre les pièces de linge est réduit au cours des phases de brassage. De même, l'effet de la contrainte mécanique à la retombée des pièces de linge dans le tambour 4 au cours desdites phases de brassage est évité.

L'augmentation du niveau d'eau Ne permet d'avoir une action mécanique plus élevée par rapport à un programme délicat traditionnel. L'action mécanique correspond aux phases du cycle de lavage où le tambour 4 entraîne le linge en rotation et le fait tomber du haut du tambour 4 par des barattes en provoquant ainsi un mouvement aux pièces de textile. Par conséquent, les performances de lavage sont meilleures sans dégrader les propriétés élastiques du textile.

Le niveau d'eau Ne nécessaire dans le tambour 4 pour assurer une performance de lavage sans dégradation des propriétés élastiques des fibres du textile peut s'étendre dans une plage entre 80 et 120mm. Préférentiellement, le niveau d'eau Nₑ dans le tambour 4 est de 100mm.

Cette amélioration de performance de lavage a été mesurée par la Demanderesse lors d'essais comparatifs entre le programme délicat et le programme spécifique au textile composé de matière élastique. La mesure de performance de lavage est de 222 points pour le programme délicat et de 246 points pour le programme spécifique au textile composé de matière élastique suivant la norme EN 60456. Plus la note de performance de lavage est élevée plus la performance est bonne. L'amélioration de performance de lavage est de l'ordre de 10%.

Afin d'obtenir la quantité d'eau nécessaire lors de l'étape de lavage du linge, le remplissage de liquide de lavage déclenche le niveau haut du pressostat. Puis, un remplissage complémentaire pendant une durée déterminée adapté à chaque phase de remplissage est effectué. La durée de remplissage complémentaire est fonction du débit de l'électrovanne disposée sur le circuit hydraulique. Dans le mode de réalisation décrit, le débit de l'électrovanne est de 8 litres par minute.

Ledit remplissage complémentaire réalisé pendant l'étape de lavage permet d'atteindre un niveau d'eau Ne dans le tambour 4 d'au moins 80mm.

La température Tₘₐₓ lors de la phase de lavage est limitée à 40°C pour éviter une dégradation de la fibre élastique sensible à la température.

D'autre part, la vitesse de rotation du tambour 4 est inférieure à un seuil V₁ lors de l'étape de lavage. Ce seuil V₁ est limité à 50 tours par minute.

Après l'étape de lavage, le programme de lavage dédié au textile composé de fibres à propriétés élastiques comprend au moins une phase d'essorage intermédiaire comportant une montée en vitesse de rotation du tambour 4 suivant une rampe progressive et la vitesse de rotation est inférieure à un seuil V₂, puis au moins une étape de rinçage.

Le nombre de rinçages est au nombre de deux.

Selon une autre caractéristique, au moins une autre phase d'essorage intermédiaire comporte une montée en vitesse de rotation du tambour 4 suivant une rampe progressive et la vitesse de rotation est inférieure à un seuil V₂. Le seuil V₂ est limité à 600 tours par minute.

Le nombre d'essorages intermédiaires est au nombre de deux.

La rampe progressive de la montée en vitesse de rotation du tambour 4 lors des phases d'essorage intermédiaires est définie par une accélération comprise entre 10 et 20 tours par minute par seconde sur une durée de l'ordre de 30 à 50 secondes, et préférentiellement de l'ordre de 37 secondes. La rampe progressive de la montée en vitesse de rotation du tambour 4 s'effectue sur une plage de l'ordre de 480 tours par minutes.

Préférentiellement, la montée en vitesse de rotation du tambour 4 est de l'ordre de 11 tours par minute par seconde entre 100 tours par minute et 600 tours par minute. Ce profil d'essorage est illustré sur la figure 2 avec en abscisse le temps t en secondes et en ordonnée la vitesse V de rotation du tambour 4 en tours par minute.

La progressivité de la rampe de montée en vitesse de rotation du tambour 4 permet d'éviter le froissage du linge. Au cours desdites phases d'essorage intermédiaires, le linge est satellisé sur la paroi périphérique intérieure du tambour 4 avec souplesse. Ainsi, ces phases d'essorage intermédiaires évitent le froissage.

En outre, la progressivité de la rampe de montée en vitesse de rotation du tambour 4 permet d'éviter des vibrations de l'ensemble suspendu comprenant le tambour 4 et la cuve de lavage 3 ainsi que de la carrosserie 2. Cette rampe de montée en vitesse de rotation du tambour 4 permet de passer les régimes transitoires en limitant les vibrations, où l'ensemble suspendu a généralement une tendance à provoquer une forte amplitude de vibrations. Les régimes transitoires sont généralement entre 100 et 200 tours par minute. Ainsi, l'ensemble suspendu se déplace peu à l'intérieur de la carrosserie 2. Et la carrosserie 2 est peu mise en vibrations. Par conséquent, l'utilisateur n'est pas gêné par le bruit provoqué par la machine lors desdites étapes d'essorage intermédiaires.

Par ailleurs, la progressivité de la rampe de montée en vitesse de rotation du tambour 4 permet de protéger efficacement les textiles composés de matière stretch contre l'usure liée au frottement avec ledit tambour 4. Au cours desdites phases d'essorage intermédiaires, le linge est plaqué contre la paroi périphérique intérieure du tambour 4 sans mouvement l'un par rapport à l'autre. Le linge est entraîné en rotation avec le tambour 4 par au moins un moyen d'entraînement du linge disposé sur la paroi périphérique intérieure du tambour 4. Ce moyen d'entraînement du linge est communément appelé baratte ou oméga.

L'étape d'essorage intermédiaire comprend aussi deux autres phases correspondant à deux pics de montées en vitesse de rotation du tambour à des valeurs de 250 tours par minute et de 450 tours par minute sur une durée de l'ordre de 7 secondes pour chacun desdits pics.

Selon le procédé de l'invention mis en oeuvre, lors de la phase d'essorage final, la vitesse de rotation du tambour 4 est inférieure à un seuil V₃. Le seuil V₃ est limité à 800 tours par minute pour éviter la déformation des fibres élastiques composant le textile.

L'étape d'essorage final comprend trois grandes phases décrites ci-dessous :
- un premier pic correspondant à une montée en vitesse de rotation du tambour à 450 tours par minute pendant une durée courte de l'ordre de 3 secondes,
- un deuxième pic correspondant à une montée en vitesse de rotation du tambour à 600 tours par minute pendant une durée courte de l'ordre de 6 secondes, et
- un palier à une vitesse de rotation à 800 tours par minute pendant une durée de l'ordre de 40 secondes.

Ce procédé a l'avantage de permettre une vitesse de rotation supérieure à celle d'un programme délicat pendant l'étape d'essorage final. La vitesse V₃ maximum autorisée lors d'un essorage final pour le programme délicat est de 500 tours par minute.

Ce mode de réalisation permet d'obtenir un taux de marche de l'ordre de 72% pour une durée de 86 minutes.

Préférentiellement, une étape supplémentaire de refroidissement du bain de lavage est placée à la fin de l'étape de lavage.

Cette étape supplémentaire permet de refroidir le linge pour limiter le froissage des textiles. Cette étape permet aussi de refroidir doucement les fibres de textile pour éviter une forte déformation au cours de l'essorage suivant cette étape, ainsi que d'éviter des chocs thermiques lors du remplissage suivant de la cuve de l'étape de rinçage.

Le procédé de lavage du linge dans une machine à laver le linge décrit dans la présente invention permet d'améliorer la performance de lavage et surtout de diminuer l'usure du linge dont les fibres ont des propriétés élastiques.

Une mesure de conductivité dans la cuve permet de suivre en temps réel l'évolution de l'élimination de la lessive et des saletés présentes dans l'eau de lavage de la machine à laver 1.

Bien entendu, la présente invention n'est nullement limitée aux modes de réalisation décrits et représentés, mais englobe, bien au contraire, toute variante à portée de l'homme du métier et entre autre, l'utilisation d'un tel procédé dans tout appareil de lavage.

## Revendications

1. Procédé de lavage du linge composé de matière stretch dans une machine à laver le linge comprenant une cuve (3) remplie en liquide à partir d'une prise d'arrivée en eau, un tambour (4) rotatif de chargement du linge, des moyens de commande d'un programme de lavage du linge (5), **caractérisé en ce qu'**il comprend les étapes suivantes exécutées en continu et dans l'ordre mentionné :
- une phase de lavage ayant une température de lavage inférieure ou égale à un seuil (Tₘₐₓ) de 40°C, une vitesse de rotation du tambour (4) inférieure à un seuil (V₁) de 50 tours par minute et un niveau d'eau (Ne) où les pièces de linge étant immergées dans le bain lessiviel ;
- où le niveau (Ne) dans le tambour (4) s'étend dans une plage entre 80 et 120mm ;
- au moins une phase d'essorage intermédiaire comportant une montée en vitesse de rotation du tambour (4) suivant une rampe progressive et la vitesse de rotation est inférieure à un seuil (V₂) de 600 tours par minute ;
- au moins une phase de rinçage ;
- au moins une phase d'essorage intermédiaire comportant une montée en vitesse de rotation du tambour (4) suivant une rampe progressive et la vitesse de rotation est inférieure à un seuil (V₂) de 600 tours par minute ; et
- une phase d'essorage final ayant une vitesse de rotation du tambour (4) inférieure à un seuil (V₃) de 800 tours par minute.

2. Procédé de lavage du linge dans une machine à laver le linge selon la revendication 1, **caractérisé en ce que** le niveau (Ne) dans le tambour (4) est de 100mm.

3. Procédé de lavage du linge dans une machine à laver le linge selon la revendication 1 ou 2, **caractérisé en ce que** la rampe progressive de la montée en vitesse de rotation du tambour (4) lors des phases d'essorage intermédiaires est définie par une accélération comprise entre 10 et 20 tours par minute par seconde sur une durée de l'ordre de 30 à 50 secondes.

4. Procédé de lavage du linge dans une machine à laver le linge selon la revendication 3, **caractérisé en ce que** la montée en vitesse de rotation du tambour 4 est de l'ordre de 11 tours par minute par seconde entre 100 tours par minute et 600 tours par minute.

5. Procédé de lavage du linge dans une machine à laver le linge selon l'une quelconque des revendications précédentes, **caractérisé en ce qu'**une étape supplémentaire de refroidissement du bain de lavage est placée à la fin de la phase de lavage.

6. Procédé de lavage du linge dans une machine à laver le linge selon l'une quelconque des revendications précédentes, **caractérisé en ce que** le nombre de rinçages est au nombre de deux.

7. Procédé de lavage du linge dans une machine à laver le linge selon l'une quelconque des revendications précédentes, **caractérisé en ce que** le nombre d'essorages intermédiaires est au nombre de deux.

8. Procédé de lavage du linge dans une machine à laver le linge selon l'une quelconque des revendications précédentes, **caractérisé en ce que** l'étape d'essorage final comprend trois grandes phases dont au moins deux desdites phases étant de durée courte.

## Patentansprüche

1. Verfahren zum Waschen von Wäsche aus Stretchgewebe in einer Waschmaschine mit einem Laugenbehälter (3), der über einen Wasseranschluss mit Flüssigkeit gefüllt wird, einer drehbaren Wäschetrommel (4) für das Laden der Wäsche und Mitteln zum Steuern eines Waschprogramms (5), **dadurch gekennzeichnet, dass** es die folgenden, in der angegebenen Reihenfolge durchgeführten Schritte umfasst:
- eine Waschphase bei einer Waschtemperatur unter oder gleich dem Grenzwert (Tₘₐₓ) von 40°C und bei einer Drehgeschwindigkeit der Trommel (4) unter oder gleich dem Grenzwert (V₁) von 50 Umdrehungen pro Minute und einem Flüssigkeitsstand (Nₑ), bei dem die Wäschestücke im Waschmittelbad untergetaucht sind;
- wobei der Flüssigkeitsstand (Nₑ) in der Wäschetrommel (4) in einem Bereich zwischen 80 und 120 mm liegt;
- mindestens einen Zwischenschleudergang, wobei das Hochfahren der Umdrehungsgeschwindigkeit der Wäschetrommel (4) progressiv erfolgt und die Umdrehungsgeschwindigkeit unter einem Grenzwert (V₂) von 600 Umdrehungen pro Minute liegt;
- mindestens eine Spülphase;
- mindestens einen Zwischenschleudergang, wobei das Hochfahren der Umdrehungsgeschwindigkeit der Wäschetrommel (4) progressiv erfolgt und die Umdrehungsgeschwindigkeit unter einem Grenzwert (V₂) von 600 Umdrehungen pro Minute liegt; und
- einen Endschleudergang mit einer Umdrehungsgeschwindigkeit der Wäschetrommel (4) unter einem Grenzwert (V₃) von 800 Umdrehungen pro Minute.

2. Verfahren zum Waschen von Wäsche in einer Waschmaschine nach Anspruch 1, **dadurch gekennzeichnet, dass** der Flüssigkeitsstand (Nₑ) in der Wäschetrommel (4) 100 mm beträgt.

3. Verfahren zum Waschen von Wäsche in einer Waschmaschine nach Anspruch 1 bis 2, **dadurch gekennzeichnet, dass** das progressive Hochfahren der Umdrehungsgeschwindigkeit der Wäschetrommel (4) für die Zwischenschleudergänge mit einer sekündlichen Beschleunigung um zwischen 10 und 20 Umdrehungen pro Minute über insgesamt 30 bis 50 Sekunden hinweg erfolgt.

4. Verfahren zum Waschen von Wäsche in einer Waschmaschine nach Anspruch 3, **dadurch gekennzeichnet, dass** das Hochfahren der Umdrehungsgeschwindigkeit der Wäschetrommel (4) sekündlich 11 Umdrehungen pro Minute pro Sekunde beträgt.

5. Verfahren zum Waschen von Wäsche in einer Waschmaschine nach einem jeglichen der vorgenannten Ansprüche, **dadurch gekennzeichnet, dass** es einen zusätzlichen Schritt des Abkühlens des Waschwassers am Ende des Waschvorgangs umfasst.

6. Verfahren zum Waschen von Wäsche in einer Waschmaschine nach einem jeglichen der vorgenannten Ansprüche, **dadurch gekennzeichnet, dass** die Zahl der Spülgänge zwei beträgt.

7. Verfahren zum Waschen von Wäsche in einer Waschmaschine nach einem jeglichen der vorgenannten Ansprüche, **dadurch gekennzeichnet, dass** die Zahl der Zwischenschleudergänge zwei beträgt.

8. Verfahren zum Waschen von Wäsche in einer Waschmaschine nach einem jeglichen der vorgenannten Ansprüche, **dadurch gekennzeichnet, dass** der Endschleudergang drei Hauptphasen umfasst, wobei mindestens zwei der besagten Phasen von kurzer Dauer sind.

## Claims

1. A method for washing laundry composed of stretch material in a laundry washing machine comprising a tank (3) filled with liquid from a water inlet, a rotating drum (4) to load the laundry into, means for controlling a laundry-washing program (5), **characterized in that** it comprises the following steps executed continuously and in the order mentioned:
- a phase of washing that has a washing temperature less than or equal to a threshold (Tmax) of 40°C, a rotational speed of the drum (4) less than a threshold (V1) of 50 revolutions per minute, and a water level (Ne) where the laundry items are immersed in the detergent bath;
- wherein the level (Ne) in the drum (4) is in a range between 80 and 120 mm;
- at least one intermediate spin phase comprising an increase in the rotational speed of the drum (4) that gradually ramps up, wherein the rotational speed is less than a threshold (V2) of 600 revolutions per minute;
- at least one rinsing phase;
- at least one intermediate spin phase comprising an increase in the rotational speed of the drum (4) that gradually ramps up, wherein the rotational speed is less than a threshold (V2) of 600 revolutions per minute; and
- a final spin phase that has a rotational speed of the drum (4) less than a threshold (V3) of 800 revolutions per minute.

2. A method for washing laundry in a laundry washing machine according to claim 1, **characterized in that** the level (Ne) in the drum (4) is 100 mm.

3. A method for washing laundry in a laundry washing machine according to claim 1 or 2, **characterized in that** the gradual ramp-up of the increase in the rotational speed of the drum (4) during the intermediate spin phases is defined by an acceleration comprised between 10 and 20 revolutions per minute per second over a duration of 30 to 50 seconds.

4. A method for washing laundry in a laundry-washing machine according to claim 3, **characterized in that** the increase in the rotational speed of the drum (4) is on the order of 11 revolutions per minute per second between 100 revolutions per minute and 600 revolutions per minute.

5. A method for washing laundry in a laundry-washing machine according to any one of the preceding claims, **characterized in that** an additional step of cooling the wash bath is placed at the end of the washing phase.

6. A method for washing laundry in a laundry-washing machine according to any one of the preceding claims, **characterized in that** the number of rinses is two.

7. A method for washing laundry in a laundry-washing machine according to any one of the preceding claims, **characterized in that** the number of intermediate spins is two.

8. A method for washing laundry in a laundry-washing machine according to any one of the preceding claims, **characterized in that** the final spin step comprises three main phases in which at least two of said phases is short in duration.
